# EUROPÄISCHE PATENTSCHRIFT

(11) **EP 1 134 499 B1**
(45) Veröffentlichungstag und Bekanntmachung des Hinweises auf die Patenterteilung: **11.05.2005**
(21) Anmeldenummer: 01101505.4
(22) Anmeldetag: 24.01.2001
(51) Int. Cl.: F24C 3/08, F24C 15/10

(54) **Kochfeld**
Hob
Réchaud

(30) Priorität: 15.03.2000 DE 10012578
(43) Veröffentlichungstag der Anmeldung: 19.09.2001
(73) Patentinhaber: SCHOTT AG, 55122 Mainz (DE)
(72) Erfinder: Taplan, Martin, 55494 Rheinböllen (DE)
(74) Vertreter: Fuchs Mehler Weiss & Fritzsche

(56) Entgegenhaltungen:
- WO-A-97/47927
- DE-A- 4 333 334
- FR-A- 2 741 139
- US-A- 3 830 216
- US-A- 5 931 152

## Beschreibung

Die Erfindung bezieht sich auf ein Kochfeld mit einer Glas- oder Glaskeramikplatte als Kochfläche und mindestens einer Kochstelle, die durch einen Gasbrenner beheizt wird.

Kochfelder bzw. Herde mit einer Glas-/Glaskeramikplatte als Kochfläche und Kochstellen, die durch jeweils einen Gasbrenner beheizt werden, sind seit vielen Jahren erfolgreich im Markt. Derartige kochfelder sind aus DE 43 33 334 A und aus FR 2 741 139 A bekannt.

Bezüglich der Gasbrenner unterscheidet man grundsätzlich zwei Brennersysteme:
a) Der Gasstrahlungsbrenner, der unterhalb der Glas-/Glaskeramikplatte angeordnet ist und der seine Energie, ähnlich dem bekannten Elektrostrählungsheizkörper, durch Strahlung an den Topfboden abgibt. Bei diesem Brenner handelt es sich um einen sogenannten Pre-Mix-Brenner, d.h. alle zur Verbrennung erforderliche Luft wird mit dem Gas in einer Mischkammer vermischt und an der Oberseite des Brennermediums verbrannt. Es ist keine zusätzliche Verbrennungsluft, d.h. keine Sekundärluft. auf der Flammenseite erforderlich.
b) Der herkömmliche atmosphärische Gasbrenner, so wie er seit vielen Jahren in Haushaltserden eingesetzt wird. Bei diesem Brennertyp wird ein Teil der Verbrennungsluft mit dem Verbrennungsgas über eine Venturi-Düse angesaugt und vermischt. Für eine gute und vollständige Verbrennung des zugeführten Gases ist jedoch bei der Verbrennung die Hinzuführung weiterer Verbrennungsluft, der Sekundärluft, erforderlich.

Bedingt durch das Funktionsprinzip ist die Wirkungsweise und das Regelverhalten beider Brennersysteme unterschiedlich. Der Strahlungsbrenner kann in unterschiedlichen Zeitintervallen ein/aus getaktet werden und ist damit sehr feinfühlig regelbar. Der atmosphärische Gasbrenner wird über die Menge des zugefügten Gases geregelt, was üblicherweise über die Einstellung eines Gasventils erfolgt.

Beide Brennersysteme finden im Markt Anwendung, obwohl beide Systeme derzeit noch mit Nachteilen behaftet sind. Der Strahlungsbrenner in der heute beispielsweise aus der DE 197 03 301 A bekannten Form ist unterhalb der geschlossenen planen Glas-/Glaskeramikkochfläche angeordnet. Dies bedeutet, daß das heiße Verbrennungsgas, wie beim normalen atmosphärischen Gasbrenner üblich, nicht an das Kochgeschirr gelangen kann, sondern über separate Kanäle aus dem Kochfeld wieder als Abgas herausgeleitet werden muß. Diese Abgasführung erfordert einen hohen konstruktiven Aufwand und beansprucht im Kochfeld einen erheblichen Platzbedarf, was zu einer starken Einschränkung der Gestaltungsmöglichkeiten führt. Da ferner bei diesen Strahlungsbrennern das verbrannte heiße Abgas nicht dem eigentlichen Kochprozeß zugeführt werden kann, ist die Energieausnutzung der Kochstelle stark herabgesetzt. Dieser Mangel tritt bei einem atmosphärischen Gasbrenner mit einer offenen Gasflamme, wie er beispielsweise in der DE 198 13 691 C 1 beschrieben wird, nicht auf. Bei diesem Brennertyp erfolgt der weitaus größte Teil der Energieübertragung zum Kochgut durch die heißen Abgase. Als deutlicher Nachteil bei diesem Brennersystem hat sich allerdings in der Praxis gezeigt, daß zur Sicherstellung einer ausreichenden Verbrennung und zum sicheren Stand des Kochgeschirrs ein Topfträger über dem Gasbrenner zu verwenden ist. Dieser Topfträger ist einmal in seiner Herstellung sehr teuer und zum anderen in der Zentrierung und Ausführung mit Toleranzen behaftet, die die Funktion und Standsicherheit des Kochgeschirrs stark beeinträchtigen können. Bei Verwendung von üblicherweise vier Brennstellen müssen vier Topfträger eingesetzt werden, wodurch das Problem deutlich verschärft wird.

Der Erfindung liegt die Aufgabe zugrunde, das eingangs bezeichnete Kochfeld mit einer Glas- oder Glaskeramikplatte als Kochfläche und mindestens einer Kochstelle, die durch einen Gasbrenner beheizt wird, so auszubilden, daß im Fall der Verwendung von Gasstrahlungsbrennern auf die Ausbildung von aufwendigen Abgaskanälen verzichtet werden kann und die Abgase zur Erwärmung des Kochgeschirres mit ausgenutzt werden können bzw. im Fall der Verwendung von atmosphärischen Gasbrennern auf separate Topfträger verzichtet werden kann.

Die Lösung dieser Aufgabe gelingt durch die Merkmale des Anspruchs 1.

Bei dem erfindungsgemäßen Kochfeld können daher im Fall von Gasstrahlungsbrennern die Abgase direkt durch die Öffnungen in der Flanke austreten und mit zum Erwärmen des aufgestellten Kochgeschirres verwendet werden. Es sind keine konstruktiv aufwendigen Abgaskanäle quer über das Kochfeld mehr notwendig.

Im Fall von atmosphärischen Gasbrennern kann die Aufwölbung unmittelbar als Topfträger verwendet werden, wobei die Öffnungen in der Flanke, je nach Ausbildung des Gasbrenners, als Durchtrittsöffnungen für Flammen oder zu verbrennendes Gemisch dienen.

Die WO 97/47 927 A1 zeigt zwar ein Gaskochfeld mit unterschiedlichen Kochflächen-Ebenen, jedoch hat das bekannte Gas-Kochfeld einen grundsätzlich anderen Grundaufbau als das Kochfeld nach der Erfindung. Es besitzt zwar prinzipiell ebenfalls eine Glaskeramikplatte als Kochfläche und vier Kochstellen (Brennstellen), die jeweils durch eine Gasbrennstelle beheizt werden, jedoch ist die Ausbildung der Gasbrennstellen grundsätzlich anders als im Fall der Erfindung.

Gemäß der Erfindung wird die Gasbrennstelle jeweils durch eine plateauartige Aufwölbung in der Kochflächenplatte gebildet, unterhalb der typischerweise ein kompletter (konventioneller) Gasbrenner mit Brennerkopf einschließlich Brennerkranz und Deckel im Fall von atmosphärischen Gasbrennern oder ein kompletter Gasstrahlungsbrenner angeordnet ist. Im Fall von vier Brennstellen ist daher der jeweiligen Aufwölbung je ein Gasbrenner zugeordnet, d.h. es sind vier Aufwölbungen und vier Gasbrenner vorgesehen.
Die Aufwölbung umgibt dabei den Gasbrenner, mit der Plateaufläche als Topfaufstellfläche und der umlaufenden Flanke bzw. den darin ausgeformten Öffnungen zum Flammen- bzw. Abgasaustritt.

Im Fall des vorstehend bekannten Gaskochfeldes werden die Gasbrennstellen nicht durch Aufwölbungen in der Glaskeramikplatte, sondern durch Absenkungen gebildet.
Den Gasbrennstellen ist auch kein kompletter Gasbrenner zugeordnet, der insbesondere eine Topfaufstellfläche von unten erwärmen würde, sondern der Topf steht zwischen einer zentralen Fläche und jeweils einer Eckfläche, die durch die Absenkung getrennt sind, wobei in der Flanke der gegenüberliegenden Absenkungen jeweils Flammenöffnungen ausgebildet sind, die jeweils mittels einer nicht näher dargestellten zentralen Gasversorgung unterhalb der Eck-Flächen befeuert werden, die in Verbindung mit einer geeigneten Ausbildung der Flammenöffnungen eine angestrebte bessere Regelbarkeit der Gasbrennstellen erlauben soll. Ein zentraler Gasbrenner unterhalb der zentralen Fläche könnte die notwendige Befeuerung der Gasbrennstellen nicht leisten.

Gemäß einer ersten Ausgestaltung der Erfindung ist die Aufwölbung kegelstumpfförmig ausgebildet. Eine solche Aufwölbung ist mit einfachen Verformungsmitteln herzustellen.

Um die Topfaufstellfläche der Aufwölbung zu vergrößern, ist zweckmäßig gemäß einer weiteren Ausgestaltung der Erfindung die Aufwölbung sternförmig ausgebildet, mit drei oder mehr Sternen an einer ovalen oder kreisrunden Basisfläche. Diese Ausgestaltung betrifft die sternförmige Ausbildung der plateauförmigen Aufwölbung der Kochfläche zur direkten Bildung des Topfträgers, wogegen die WO 99/2092 A1 lediglich einen sternförmigen Brennerkcpf eines atmosphärischen Gasbrenners zeigt, dem ein üblicher Topfträger zugeordnet ist, der also nicht ersetzt werden soll.

Die Öffnungen in der umlaufenden Flanke können als Langlöcher oder als kreisrunde Öffnungen ausgebildet sein, je nach dem verwendeten Gasbrennertyp. Es sind auch andere Formen denkbar, z.B. ovale oder sternförmige Öffnungen. Langlöcher oder kreisrunde Löcher sind jedoch einfach auszuformen.

Gemäß einer Weiterbildung der Erfindung ist das Kochfeld so ausgebildet, daß unterhalb der Aufwölbung ein konventioneller Gasstrahlungsbrenner mit Mischkammer und Brennermedium angeordnet ist, und die Basisfläche der Aufwölbung so gewählt ist, daß der Gasstrahlungsbrenner über einen Isolationsring dichtend entlang der Peripherie der Basisfläche befestigbar ist. Die in dem Raum oberhalb des Brennermediums entstehenden heißen Abgase treten dann, ohne daß es umfangreicher Abgaskanäle bedarf, aus den Öffnungen in der umlaufenden Flanke aus und gelangen an das aufgestellte Kochgeschirr, was zu einer Ankochdauerverkürzung und zu einer effizienteren Energieausnutzung führt.

Gemäß einer anderen Weiterbildung der Erfindung ist das Kochfeld so ausgebildet, daß unterhalb der Aufwölbung ein konventioneller atmosphärischer Gasbrenner angeordnet ist, und die Basisfläche der Aufwölbung so gewählt ist, daß die Flammen des atmosphärischen Gasbrenners ausschließlich innerhalb der Auswölbung brennen.

Dadurch ist ein bei konventionellen Brennstellen mit atmosphärischen Gasbrennern notwendiger separater Topfträger entbehrlich.

Bei einer anderen Weiterbildung der Erfindung ist das Kochfeld so ausgebildet, daß unterhalb der Aufwölbung ein atmosphärischer Gasbrenner mit angepaßtem Brennerkranz angeordnet ist, und die Basisfläche der Aufwölbung so gewählt ist, daß der Brennerkranz des Gasbrenners, mit seinen Kranzbohrungen mit den Öffnungen in der umlaufenden Flanke fluchtend, so an der Innenseite der Flanke anliegt, daß die Flammen des atmosphärischen Gasbrenners durch die Öffnungen hindurchbrennen. Dadurch können die Flammen des atmosphärischen Brenners auch direkt an das aufgestellte Kochgeschirr gelangen.

In einer Fortführung dieses Gedankens ist gemäß einer weiteren Ausgestaltung der Erfindung das Kochfeld so ausgebildet, daß unterhalb der Aufwölbung ein atmosphärischer Gasbrenner ohne Brennerkranz mit Gasdurchtrittsöffnungen im Brennerkopf angeordnet ist, und die Aufwölbung so gestaltet ist, daß der Brennerkopf derart eng an der Innenseite der umlaufenden Flanke anliegt, daß das Gas-/Luftgemisch des atmosphärischen Gasbrenners durch die Öffnungen in der umlaufenden Flanke hindurchtritt und außerhalb der Flanke verbrennt.

Bei einer derartigen Ausbildung übernehmen die Bohrungen in der umlaufenden Flanke bzw. dieser Flankenbereich die Funktion des Brennerkranzes, wodurch der atmosphärische Gasbrenner aus weniger Bauteilen aufgebaut sein kann.

Gemäß einer weiteren Ausgestaltung der Erfindung ist das Kochfeld so ausgebildet, daß die Öffnungen so in der umlaufenden Flanke ausgeformt sind, daß ihre Längsachse senkrecht auf der Flankenfläche steht. Bei einer derartigen Ausbildung können die Öffnungen bereits im planen Zustand der Glas- oder Glaskeramikplatte vor deren partiellen Aufwölbung ausgeformt werden.

Ein guter Überlaufschutz ist gegeben, wenn die Öffnungen so in der umlaufenden Flanke ausgeformt sind, daß ihre Längsachse parallel zu der durch die Glas- oder Glaskeramikplatte gebildeten ebenen Kochfläche verläuft.

Anhand von in den Zeichnungen dargestellten Ausführungsbeispielen wird die Erfindung näher erläutert.

Es zeigen:
- Fig. 1: in einer perspektivischen Darstellung einen Ausschnitt aus einem Kochfeld mit einer Glas- oder Glaskeramikplatte, die eine, die Brennstelle für einen Gasbrenner bildende kegelstumpfförmige Aufwölbung mit Langlöchern in der umlaufenden Flanke aufweist,
- Fig. 2: eine Darstellung entsprechend Fig. 1, jedoch mit kreisrunden Löchern in der umlaufenden Flanke,
- Fig. 3: eine Brennstelle nach Fig. 1 oder 2 in einer Querschnittsansicht mit einem Gasstrahlungsbrenner, der innerhalb der Aufwölbung angebracht ist,
- Fig. 4: eine Brennstelle nach Fig. 1 oder 2 in einer Querschnittsansicht mit einem atmosphärischen Gasbrenner innerhalb der Aufwölbung, dessen Flammen vollständig innerhalb der Aufwölbung brennen,
- Fig. 5: in einer Querschnittsansicht entsprechend Fig. 4 eine Variante einer Brennstelle mit einem atmosphärischen Gasbrenner innerhalb der Aufwölbung, dessen Brennerkranz so eng an der Innenseite der Aufwölbung anliegt, daß die Flammen durch die Öffnungen in der umlaufenden Flanke austreten,
- Fig. 6: in einer Querschnittsansicht entsprechend Fig. 4 eine weitere Variante einer Brennstelle mit einem atmosphärischen Gasbrenner innerhalb der Aufwölbung, der keinen Brennerkranz aufweist und mit seinem Brennerkopf so dicht an der Innenfläche der Aufwölbung anliegt, daß unverbranntes Gas-/Luftgemisch durch die Öffnungen in der umlaufenden Flanke austritt und außerhalt der Aufwölbung verbrennt,
- Fig. 7: in einer Ausschnittdarstellung entsprechend den Figuren 1 und 2, eine Brennstelle, die durch eine sternförmige Aufwölbung gebildet ist, und
- Fig. 8: in einer Querschnittsdarstellung in drei Figurenteilen A - C Varianten der Ausbildung der Öffnungen in der umlaufenden Flanke der Aufwölbung.

Die Fig. 1 zeigt in einer perspektivischen Darstellung einen Ausschnitt aus einem Kochfeld mit einer Glas- oder Glaskeramikplatte 1, die mindestens eine Kochstelle 2 besitzt, die durch einen Gasbrenner beheizt wird. Die Kochstelle wird daher im folgenden als Brennstelle bezeichnet.

Die Glas-/ oder Glaskeramikplatte 1 besitzt eine die Brennstelle 2 bildende kegelstumpfförmige Aufwölbung 3, unterhalb der, wie die Querschnittsansicht nach den Figuren 3 und 4 erkennen läßt, der Gasbrenner 4, 4 a angeordnet ist.

Die obere Kegelstumpffläche 3 a bildet die Topfaufstellfläche, während in dem Kegelmantel 3 b, d.h. in der schräg abgesetzten Flanke zwischen der Glas-/oder Glaskeramikplatte 1 und der Topfaufstellfläche 3 a mehrere Langlöcher 5 peripher ausgeformt sind. Diese Langlöcher 5 dienen, wie noch zu erläutern sein wird, im Fall von Strahlungsgasbrennern als Abgasöffnungen und im Fall von atmosphärischen Gasbrennern als Durchtrittsöffnungen für Flammen bzw. heißes Abgas oder für zu verbrennendes Gas-Luft-Gemisch.

Die Brennstelle 2 ist gegenüber der Oberfläche der Glas-/Glaskeramikplatte 1 um eine bestimmte Höhe erhaben. Die Höhe liegt typischerweise zwischen 5 bis 30 mm. Bei Strahlungsbrennern liegt die Höhe im Bereich von 5 bis 20 mm, und bei Verwendung von atmosphärischen Gasbrennern liegt sie im Bereich von 15 bis 30 mm.

Die Fig. 2 zeigt in einer der Fig. 1 entsprechenden Darstellung eine die Brennstelle 2 bildende kegelstumpfförmige Aufwölbung 3, bei der im Gegensatz zur Fig. 1 im Kegelmantel 3 b keine Langlöcher, sondern eine Vielzahl von runden Öffnungen 6 ausgeformt sind. Ansonsten gelten die im Zusammenhang mit der Fig. 1 gemachten Ausführungen entsprechend. Insbesondere können auch bei der Ausführung nach Fig. 2 sowohl Gasstrahlungsbrenner als auch atmosphärische Gasbrenner eingesetzt werden.

In Fig. 3 ist in einer Querschnittsdarstellung eine strahlungsbeheizte Brennstelle 2 nach Fig. 1 oder Fig. 2 gezeigt. Unter der ausgeformten und gegenüber der Glas-/Glaskeramikplatte 1 abgesetzten Aufstellfläche 3 a eines Kochgeschirrs 7 befindet sich der Gasstrahlungsbrenner 4. Dieser besteht aus einer Mischkammer 8, in die das Gas-Luft-Gemisch über den Einlaß 8 a einströmt, und dem Brennermedium 9. Hierbei kann es sich um eine gelochte Keramikplatte aus bspw. Aluminiumoxid-Keramik oder aber um eine Matte aus Metallfasern oder SiC-Fasern handeln. Diese Matte ist üblicherweise ein Wirrvlies, was zur besseren Gasdurchlässigkeit zusätzlich noch gelocht sein kann. Anstelle dem Wirrvlies können auch Fasern in einer gewebten Struktur eingesetzt werden. Solche Gasstrahlungsbrenner sind Stand der Technik. Der Strahlungsbrenner 4 wird über einen Isolationsring 10 an die Unterseite der Glas-/Glaskeramikplatte angedrückt. Das Gas-Luft-Gemisch brennt auf der Oberseite des Brennermediums 9 ab und erwärmt dieses dadurch so, daß der weitere Energietransport vom Brennermedium 9 zum Kochgeschirr 7 über Strahlung erfolgt. Das bei der Verbrennung entstehende heiße Abgas wird aus dem Raum 9 a oberhalb des Brennermediums 9 über die Öffnungen 5, 6 entsprechend der gewählten Ausbildung nach Fig. 1 oder Fig. 2, gemäß der Pfeildarstellung nach außen im Bereich des Randes des Bodens 7 a des Kochgeschirres 7 abgeführt. Gegenüber den bekannten, eingangs bezeichneten Systemen, bei denen das Abgas in speziell ausgeformten Kanälen unter der Kochfläche nach außen abgeleitet wird, wird daher im Fall der Erfindung das Abgas noch zur weiteren Erwärmung des Kochgeschirrs 7 genutzt, was zu einer Ankochdauerverkürzung und zu einer effizienteren Energieausnutzung führt.

Die Fig. 4 zeigt in einer der Fig. 3 entsprechenden Querschnittdarstellung eine Brennstelle nach Fig. 1 oder 2, die mit einem atmosphärischen Brenner 4 a beheizt wird. Dieser herkömmliche atmosphärische Gasbrenner 4 a erwärmt zum einen mit seiner eigenen Gasflamme 4 b die Unterseite der Glas-/Glaskeramikplatte 1, die wiederum ihre Energie an den Boden 7 a des Kochgeschirres 7 weiterleitet und zusätzlich wird das heiße Abgas durch die Öffnungen 5, 6 in der Flanke 3 b der Aufwölbung an den Boden 7 a des Kochgeschirres und an seinen Rand herangeführt.

Wie die Fig. 4 zu erkennen gibt, ist es durch die erfindungsgemäße Gestaltung der Brennstelle 2 möglich, bei Brennstellen mit einem atmosphärischen Gasbrenner auf einen gesonderten Topfträger zu verzichten.

Die Figuren 5 und 6 zeigen zur Ausführungsform nach Fig. 4 alternative Ausführungsformen einer Brennstelle nach den Figuren 1 oder 2 mit einem atmosphärischen Gasbrenner 4 a.

Bei der Ausführung nach Fig. 5 ist der die Brennstelle 2 bildende ausgeformte Bereich der Glas-/Glaskeramikplatte 1 im Durchmesser deutlich geringer als bei der Brennstelle gemäß Fig. 4. Direkt hinter den Öffnungen 5, 6 in der Flanke 3 b der Ausformung befinden sich die Öffnungen 4 c des Gasbrennerkranzes, so daß die Flammen 4 b des Gasbrenners durch die Öffnungen 5, 6 in der Flanke 3 b hindurch brennen können. Die Öffnungen 5, 6 in der Flanke 3 b können entweder einzeln für jedes Bohrloch 4 c im Brennerkranz oder aber als Langloch ausgeführt sein, dem gruppenweise Brennerkranzbohrungen 4 c zugeordnet sind, und die Flammen 4 b in diesen Langlochbereichen durch die Flanke 3 b hindurch brennen können. In den Bereichen der Flanke 3 b, in denen keine Öffnungen 5, 6 sind, sind im Brennerkranz ebenfalls keine Brennöffnungen 4 c vorgesehen.

Gegenüber Fig. 5 ist bei der Ausführung nach Fig. 6 auf einen separaten Brennerkranz des Gasbrenners 4 a verzichtet worden. Hier übernehmen die Bohrungen 5, 6 in der hochgewölbten Glas-/Glaskeramikplatte 1 direkt auch die Funktion des Brennerkranzes. In diesem Fall ist die Aufwölbung 3 der Glas-/Glaskeramikplatte 1 auch gleichzeitig Teil des Brenners 4 a, wodurch der Brenner aus weniger Bauteilen aufgebaut werden kann.

Bei den Ausführungsformen nach den Figuren 1 und 2 ist die die Brennstelle 2 bildende Aufwölbung 3 kegelstumpfförmig ausgebildet, auf der Basis eines Kreiskegels. Die Topfaufstellfläche 3 a ist daher kreisförmig. Sie muß so groß gewählt sein, daß ein darauf abgestelltes Geschirr 7 eine ausreichende Standsicherheit hat.

Zum Aufstellen von länglichen Kochgeschirren, beispielsweise Brätern, ist die Aufwölbung 3 zweckmäßig so gestaltet, daß eine ovale Topfaufstellfläche ensteht (nicht dargestellt).

Die Fig. 7 zeigt eine Ausgestaltung der Aufwölbung 3 und der Topfaufstellfläche 3 a, die dem Kochgeschirr, insbesondere großem Kochgeschirr, mehr Standsicherheit bietet. Diese Ausgestaltung geht von einem runden oder ovalen Aufstellzentrum aus, an dem sternförmig Finger 3 c zur Vergrößerung der Aufstellfläche 3 a angeordnet sind. Diese Ausgestaltung ist insbesondere bei atmosphärischen Gasbrennern in einer Ausführungsform gemäß Fig. 5 und Fig. 6 vorteilhaft. Der Brennerkopf von atmosphärischen Brennern 4 a gemäß Fig. 5 und Fig. 6 ist im Durchmesser deutlich geringer als der Durchmesser eines Strahlungsbrenners 4 gemäß Fig. 3. Zum Größenvergleich mag auch Fig. 4 dienen. Wird nun die aus der Glas-/Glaskeramikplatte 1 ausgeformte Aufstellfläche 3 a für das Kochgeschirr 7 deutlich im Durchmesser verkleinert, so ist für das Kochgeschirr keine ausreichende Standsicherheit mehr gewährleistet. Diese Standsicherheit wird durch die Ausformung der Aufstellfläche 3 a als Stern wieder hergestellt. Gegenüber der aufskizzierten Ausführungsform mit vier Sternen 3 c sind auch Ausführungen mit drei, fünf, sechs oder mehr Sternen möglich.

Bei der Ausführungsform nach Fig. 7 sind die Öffnungen 6 in der Flanke 3 b der Aufwölbung 3 entsprechend der Darstellung in Fig. 2 als kreisrunde Öffnungen ausgebildet. Es können anstelle der runden Öffnungen 6 auch Langlöcher 5 entsprechend Fig. 1 vorgesehen sein. Die Öffnungen können prinzipiell auch eine andere Konfiguration haben.

Die Öffnungen 5 oder 6 sind typischerweise entsprechend der Darstellung in Fig. 8 A in der Flanke 3 b der Aufwölbung 3 ausgeformt, d.h. ihre Achse steht senkrecht auf der Flankenfläche.

Diese Durchbrüche 5, 6 in den schrägen Flanken 3 b können bereits im planen Ausgangsglas eingebracht werden, oder aber auch erst nachträglich am bereits verformten Teil. Die Öffnungen 5, 6 können je nach Toleranzanforderung und Ausgestaltung der Öffnung durch mechanische Bohrer oder Fräser oder aber auch durch Wasserstrahl- oder Laserbearbeitung erzeugt werden. Ein Einbringen der Öffnungen 5, 6 mittels Ultraschall ist ebenfalls denkbar.

Die Fig. 8 C zeigt eine weitestgehend parallele Anordnung der Durchbrüche 5, 6 gegenüber der Glas-/Glaskeramikplattenebene an. Diese Ausgestaltung verhindert noch effizienter ein mögliches Eindringen von Flüssigkeit in das Innere des Kochfeldes. Ein schräger Verlauf der Kanäle wie in Fig. 8 B dargestellt, ist allerdings in den meisten Fällen schon ausreichend, da sich üblicherweise ein Vertunden der Öffnungsränder einstellt, was zu einer Verringerung des Eindringens möglicher Flüssigkeit führt.

Die Erfindung bezieht sich auf ein Kochfeld mit einer Glas- oder Glaskeramikplatte als Kochfläche und mindestens einer Kochstelle, die durch einen Gasbrenner beheizt wird.

Kochfelder bzw. Herde mit einer Glas-/Glaskeramikplatte als Kochfläche und Kochstellen, die durch jeweils einen Gasbrenner beheizt werden, sind seit vielen Jahren erfolgreich im Markt. Derartige kochfelder sind auch aus DE 43 33 334 aus FR 2 741 139 A und der nicht vorveroffentlichten WO 01/38 796 A bekannt.

Bezüglich der Gasbrenner unterscheidet man grundsätzlich zwei Brennersysteme:
a) Der Gasstrahlungsbrenner, der unterhalb der Glas-/Glaskeramikplatte angeordnet ist und der seine Energie, ähnlich dem bekannten Elektrostrahlungsheizkörper, durch Strahlung an den Topfboden abgibt. Bei diesem Brenner handelt es sich um einen sogenannten Pre-Mix-Brenner, d.h. alle zur Verbrennung erforderliche Luft wird mit dem Gas in einer Mischkammer vermischt und an der Oberseite des Brennermediums verbrannt. Es ist keine zusätzliche Verbrennungsluft, d.h. keine Sekundärluft, auf der Flammenseite erforderlich.
b) Der herkömmliche atmosphärische Gasbrenner, so wie er seit vielen Jahren in Haushaltserden eingesetzt wird. Bei diesem Brennertyp wird ein Teil der Verbrennungsluft mit dem Verbrennungsgas über eine Venturi-Düse angesaugt und vermischt. Für eine gute und vollständige Verbrennung des zugeführten Gases ist jedoch bei der Verbrennung die Hinzuführung weiterer Verbrennungsluft, der Sekundärluft, erforderlich.

Bedingt durch das Funktionsprinzip ist die Wirkungsweise und das Regelverhalten beider Brennersysteme unterschiedlich. Der Strahlungsbrenner kann in unterschiedlichen Zeitintervallen ein/aus getaktet werden und ist damit sehr feinfühlig regelbar. Der atmosphärische Gasbrenner wird über die Menge des zugefügten Gases geregelt, was üblicherweise über die Einstellung eines Gasventils erfolgt.

Beide Brennersysteme finden im Markt Anwendung, obwohl beide Systeme derzeit noch mit Nachteilen behaftet sind. Der Strahlungsbrenner in der heute beispielsweise aus der DE 197 03 301 A bekannten Form ist unterhalb der geschlossenen planen Glas-/Glaskeramikkochfläche angeordnet. Dies bedeutet, daß das heiße Verbrennungsgas, wie beim normalen atmosphärischen Gasbrenner üblich, nicht an das Kochgeschirr gelangen kann, sondern über separate Kanäle aus dem Kochfeld wieder als Abgas herausgeleitet werden muß. Diese Abgasführung erfordert einen hohen konstruktiven Aufwand und beansprucht im Kochfeld einen erheblichen Platzbedarf, was zu einer starken Einschränkung der Gestaltungsmöglichkeiten führt. Da ferner bei diesen Strahlungsbrennern das verbrannte heiße Abgas nicht dem eigentlichen Kochprozeß zugeführt werden kann, ist die Energieausnutzung der Kochstelle stark herabgesetzt. Dieser Mangel tritt bei einem atmosphärischen Gasbrenner mit einer offenen Gasflamme, wie er beispielsweise in der DE 198 13 691 C 1 beschrieben wird, nicht auf. Bei diesem Brennertyp erfolgt der weitaus größte Teil der Energieübertragung zum Kochgut durch die beißen Abgase. Als deutlicher Nachteil bei diesem Brennersystem hat sich allerdings in der Praxis gezeigt, daß zur Sicherstellung einer ausreichenden Verbrennung und zum sicheren Stand des Kochgeschirrs ein Topfträger über dem Gasbrenner zu verwenden ist. Dieser Topfträger ist einmal in seiner Herstellung sehr teuer und zum anderen in der Zentrierung und Ausführung mit Toleranzen behaftet, die die Funktion und Standsicherheit des Kochgeschirrs stark beeinträchtigen können. Bei Verwendung von üblicherweise vier Brennstellen müssen vier Topfträger eingesetzt werden, wodurch das Problem deutlich verschärft wird.

Der Erfindung liegt die Aufgabe zugrunde, das eingangs bezeichnete Kochfeld mit einer Glas- oder Glaskeramikplatte als Kochfläche und mindestens einer Kochstelle, die durch einen Gasbrenner beheizt wird, so auszubilden, daß im Fall der Verwendung von Gasstrahlungsbrennern auf die Ausbildung von aufwendigen Abgaskanälen verzichtet werden kann und die Abgase zur Erwärmung des Kochgeschirres mit ausgenutzt werden können bzw. im Fall der Verwendung von atmosphärischen Gasbrennern auf separate Topfträger verzichtet werden kann.

Die Lösung dieser Aufgabe gelingt durch die Merkmale des Anspruches 1.

Bei dem hier offenbarten Kochfeld können daher im Fall von Gasstrahlungsbrennern die Abgase direkt durch die Öffnungen in der Flanke austreten und mit zum Erwärmen des aufgestellten Kochgeschirres verwendet werden. Es sind keine konstruktiv aufwendigen Abgaskanäle quer über das Kochfeld mehr notwendig.

Im Fall von atmosphärischen Gasbrennern kann die Aufwölbung unmittelbar als Topfträger verwendet werden, wobei die Öffnungen in der Flanke, je nach Ausbildung des Gasbrenners, als Durchtrittsöffnungen für Flammen oder zu verbrennendes Gemisch dienen.

Die WO 97/47 927 A1 zeigt zwar ein Gaskochfeld mit unterschiedlichen Kochnächen-Ebenen, jedoch hat das bekannte Gas-Kochfeld einen grundsätzlich anderen Grundaufbau als das hier beschriebene Kochfeld. Es besitzt zwar prinzipiell ebenfalls eine Glaskeramikplatte als Kochfläche und vier Kochstellen (Brennstellen), die jeweils durch eine Gasbrennstelle beheizt werden, jedoch ist die Ausbildung der Gasbrennstellen grundsätzlich anders.

Gemäß dem hier beschriebenen Gaskochfeld wird die Gasbrennstelle jeweils durch eine plateauartige Aufwölbung in der Kochflächenplatte gebildet, unterhalb der typischerweise ein kompletter (konventioneller) Gasbrenner mit Brennerkopf einschließlich Brennerkranz und Deckel im Fall von atmosphärischen Gasbrennern oder ein kompletter Gasstrahlungsbrenner angeordnet ist. Im Fall von vier Brennstellen ist daher der jeweiligen Aufwölbung je ein Gasbrenner zugeordnet, d.h. es sind vier Aufwölbungen und vier Gasbrenner vorgesehen.
Die Aufwölbung umgibt dabei den Gasbrenner, mit der Plateaufläche als Topfaufstellfläche und der umlaufenden Flanke bzw. den darin ausgeformten Öffnungen zum Flammen- bzw. Abgasaustritt.

Im Fall des vorstehend bekannten Gaskochfeldes werden die Gasbrennstellen nicht durch Aufwölbungen in der Glaskeramikplatte, sondern durch Absenkungen gebildet.
Den Gasbrennstellen ist auch kein kompletter Gasbrenner zugeordnet, der insbesondere eine Topfaufstellfläche von unten erwärmen würde, sondern der Topf steht zwischen einer zentralen Fläche und jeweils einer Eckfläche, die durch die Absenkung getrennt sind, wobei in der Flanke der gegenüberliegenden Absenkungen jeweils Flammenöffnungen ausgebildet sind, die jeweils mittels einer nicht näher dargestellten zentralen Gasversorgung unterhalb der Eck-Flächen befeuert werden, die in Verbindung mit einer geeigneten Ausbildung der Flammenöffnungen eine angestrebte bessere Regelbarkeit der Gasbrennstellen erlauben soll. Ein zentraler Gasbrenner unterhalb der zentralen Fläche könnte die notwendige Befeuerung der Gasbrennstellen nicht leisten.

Gemäß einer ersten Ausgestaltung der Erfindung ist die Aufwölbung kegelstumpfförmig ausgebildet. Eine solche Aufwölbung ist mit einfachen Verformungsmitteln herzustellen.

Um die Topfaufstellfläche der Aufwölbung zu vergrößern, ist zweckmäßig gemäß einer weiteren Ausgestaltung der Erfindung die Aufwölbung sternförmig ausgebildet, mit drei oder mehr Sternen an einer ovalen oder kreisrunden Basisfläche. Diese Ausgestaltung betrifft die sternförmige Ausbildung der plateauförmigen Aufwölbung der Kochfläche zur direkten Bildung des Topfträgers, wogegen die WO 99/2092 A1 lediglich einen sternförmigen Brennerkopf eines atmosphärischen Gasbrenners zeigt, dem ein üblicher Topfträger zugeordnet ist, der also nicht ersetzt werden soll.

Gemäß einer Weiterbildung der Erfindung ist das Kochfeld so ausgebildet, daß unterhalb der Aufwölbung ein konventioneller Gasstrahlungsbrenner mit Mischkammer und Brennermedium angeordnet ist, und die Basisfläche der Aufwölbung so gewählt ist, daß der Gasstrahlungsbrenner über einen Isolationsring dichtend entlang der Peripherie der Basisfläche befestigbar ist. Die in dem Raum oberhalb des Brennermediums entstehenden heißen Abgase treten dann, ohne daß es umfangreicher Abgaskanäle bedarf, aus den Öffnungen in der umlaufenden Flanke aus und gelangen an das aufgestellte Kochgeschirr, was zu einer Ankochdauerverkürzung und zu einer effizienteren Energieausnutzung führt.

Gemäß einer anderen Weiterbildung der Erfindung ist das Kochfeld so ausgebildet, daß unterhalb der Aufwölbung ein konventioneller atmosphärischer Gasbrenner angeordnet ist, und die Basisfläche der Aufwölbung so gewählt ist, daß die Flammen des atmosphärischen Gasbrenners ausschließlich innerhalb der Auswölbung brennen.

Dadurch ist ein bei konventionellen Brennstellen mit atmosphärischen Gasbrennern notwendiger separater Topfträger entbehrlich.

Bei einer anderen Weiterbildung der Erfindung ist das Kochfeld so ausgebildet, daß unterhalb der Aufwölbung ein atmosphärischer Gasbrenner mit angepaßtem Brennerkranz angeordnet ist, und die Basisfläche der Aufwölbung so gewählt ist, daß der Brennerkranz des Gasbrenners, mit seinen Kranzbohrungen mit den Öffnungen in der umlaufenden Flanke fluchtend, so an der Innenseite der Flanke anliegt, daß die Flammen des atmosphärischen Gasbrenners durch die Öffnungen hindurchbrennen. Dadurch können die Flammen des atmosphärischen Brenners auch direkt an das aufgestellte Kochgeschirr gelangen.

In einer Fortführung dieses Gedankens ist gemäß einer weiteren Ausgestaltung der Erfindung das Kochfeld so ausgebildet, daß unterhalb der Aufwölbung ein atmosphärischer Gasbrenner ohne Brennerkranz mit Gasdurchtrittsöffnungen im Brennerkopf angeordnet ist, und die Aufwölbung so gestaltet ist, daß der Brennerkopf derart eng an der Innenseite der umlaufenden Flanke anliegt, daß das Gas-/Luftgemisch des atmosphärischen Gasbrenners durch die Öffnungen in der umlaufenden Flanke hindurchtritt und außerhalb der Flanke verbrennt.

Bei einer derartigen Ausbildung übernehmen die Bohrungen in der umlaufenden Flanke bzw. dieser Flankenbereich die Funktion des Brennerkranzes, wodurch der atmosphärische Gasbrenner aus weniger Bauteilen aufgebaut sein kann.

Gemäß einer weiteren Ausgestaltung der Erfindung ist das Kochfeld so ausgebildet, daß die Öffnungen so in der umlaufenden Flanke ausgeformt sind, daß ihre Längsachse senkrecht auf der Flankenfläche steht. Bei einer derartigen Ausbildung können die Öffnungen bereits im planen Zustand der Glas- oder Glaskeramikplatte vor deren partiellen Aufwölbung ausgeformt werden.

Ein guter Überlaufschutz ist gegeben, wenn die Öffnungen so in der umlaufenden Flanke ausgeformt sind, daß ihre Längsachse parallel zu der durch die Glas- oder Glaskeramikplatte gebildeten ebenen Kochfläche verläuft.

Anhand von in den Zeichnungen dargestellten Ausführungsbeispielen wird die Erfindung näher erläutert.

Es zeigen:
- Fig. 1: in einer perspektivischen Darstellung einen Ausschnitt aus einem Kochfeld mit einer Glas- oder Glaskeramikplatte, die eine, die Brennstelle für einen Gasbrenner bildende kegelstumpfförmige Aufwölbung mit kreisrunden Löchern in der umlaufenden Flanke, aufweist,
- Fig. 2: eine Brennstelle nach Fig. 1 in einer Querschnittsansicht mit einem Gasstrahlungsbrenner, der innerhalb der Aufwölbung angebracht ist,
- Fig. 3: eine Brennstelle nach Fig. 1 in einer Querschnittsansicht mit einem atmosphärischen Gasbrenner innerhalb der Aufwölbung, dessen Flammen vollständig innerhalb der Aufwölbung brennen,
- Fig. 4: in einer Querschnittsansicht entsprechend Fig. 3 eine Variante einer Brennstelle mit einem atmosphärischen Gasbrenner innerhalb der Aufwölbung, dessen Brennerkranz so eng an der Innenseite der Aufwölbung anliegt, daß die Flammen durch die Öffnungen in der umlaufenden Flanke austreten,
- Fig. 5: in einer Querschnittsansicht entsprechend Fig. 3 eine weitere Variante einer Brennstelle mit einem atmosphärischen Gasbrenner innerhalb der Aufwölbung, der keinen Brennerkranz aufweist und mit seinem Brennerkopf so dicht an der Innenfläche der Aufwölbung anliegt, daß unverbranntes Gas-/Luftgemisch durch die Öffnungen in der umlaufenden Flanke austritt und außerhalb der Aufwölbung verbrennt,
- Fig. 6: in einer Ausschnittdarstellung entsprechend der Figur 1, eine Brennstelle, die durch eine sternförmige Aufwölbung gebildet ist, und
- Fig. 7: in einer Querschnittsdarstellung in drei Figurenteilen A - C Varianten der Ausbildung der Öffnungen in der umlaufenden Flanke der Aufwölbung.

Die Fig. 1 zeigt in einer perspektivischen Darstellung einen Ausschnitt aus einem Kochfeld mit einer Glas- oder Glaskeramikplatte 1, die mindestens eine Kochstelle 2 besitzt, die durch einen Gasbrenner beheizt wird. Die Kochstelle wird daher im folgenden als Brennstelle bezeichnet.

Die Glas-/ oder Glaskeramikplatte 1 besitzt eine die Brennstelle 2 bildende kegelstumpfförmige Aufwölbung 3, unterhalb der, wie die Querschnittsansicht nach den Figuren 3 und 4 erkennen läßt, der Gasbrenner 4, 4 a angeordnet ist.

Die obere Kegelstumpffläche 3 a bildet die Topfaufstellfläche, während in dem Kegelmantel 3 b, d.h. in der schräg abgesetzten Flanke zwischen der Glas-/oder Glaskeramikplatte 1 und der Topfaufstellfläche 3 a mehrere kreisrunde Öffnungen 6 peripher ausgeformt sind. Diese Öffnungen 6 dienen, wie noch zu erläutern sein wird, im Fall von Strahlungsgasbrennern als Abgasöffnungen und im Fall von atmosphärischen Gasbrennern als Durchtrittsöffnungen für Flammen bzw. heißes Abgas oder für zu verbrennendes Gas-Luft-Gemisch.

Die Brennstelle 2 ist gegenüber der Oberfläche der Glas-/Glaskeramikplatte 1 um eine bestimmte Höhe erhaben. Die Höhe liegt typischerweise zwischen 5 bis 30 mm. Bei Strahlungsbrennern liegt die Höhe im Bereich von 5 bis 20 mm, und bei Verwendung von atmosphärischen Gasbrennern liegt sie im Bereich von 15 bis 30 mm.

In Fig. 2 ist in einer Querschnittsdarstellung eine strahlungsbeheizte Brennstelle 2 nach Fig. 1 gezeigt. Unter der ausgeformten und gegenüber der Glas-/Glaskeramikplatte 1 abgesetzten Aufstellfläche 3 a eines Kochgeschirrs 7 befindet sich der Gasstrahlungsbrenner 4. Dieser besteht aus einer Mischkammer 8, in die das Gas-Luft-Gemisch über den Einlaß 8 a einströmt, und dem Brennermedium 9. Hierbei kann es sich um eine gelochte Keramikplatte aus bspw. Aluminiumoxid-Keramik oder aber um eine Matte aus Metallfasern oder SiC-Fasern handeln. Diese Matte ist üblicherweise ein Wirrvlies, was zur besseren Gasdurchlässigkeit zusätzlich noch gelocht sein kann. Anstelle dem Wirrvlies können auch Fasern in einer gewebten Struktur eingesetzt werden. Solche Gasstrahlungsbrenner sind Stand der Technik. Der Strahlungsbrenner 4 wird über einen Isolationsring 10 an die Unterseite der Glas-/Glaskeramikplatte angedrückt. Das Gas-Luft-Gemisch brennt auf der Oberseite des Brennermediums 9 ab und erwärmt dieses dadurch so, daß der weitere Energietransport vom Brennermedium 9 zum Kochgeschirr 7 über Strahlung erfolgt. Das bei der Verbrennung entstehende heiße Abgas wird aus dem Raum 9 a oberhalb des Brennermediums 9 über die Öffnungen 5, 6 entsprechend der gewählten Ausbildung nach Fig. 1, gemäß der Pfeildarstellung nach außen im Bereich des Randes des Bodens 7 a des Kochgeschirres 7 abgeführt. Gegenüber den bekannten, eingangs bezeichneten Systemen, bei denen das Abgas in speziell ausgeformten Kanälen unter der Kochfläche nach außen abgeleitet wird, wird daher im Fall der Erfindung das Abgas noch zur weiteren Erwärmung des Kochgeschirrs 7 genutzt, was zu einer Ankochdauerverkürzung und zu einer effizienteren Energieausnutzung führt.

Die Fig. 3 zeigt in einer der Fig. 2 entsprechenden Querschnittdarstellung eine Brennstelle nach Fig. 1, die mit einem atmosphärischen Brenner 4 a beheizt wird. Dieser herkömmliche atmosphärische Gasbrenner 4 a erwärmt zum einen mit seiner eigenen Gasflamme 4 b die Unterseite der Glas-/Glaskeramikplatte 1, die wiederum ihre Energie an den Boden 7 a des Kochgeschirres 7 weiterleitet und zusätzlich wird das heiße Abgas durch die Öffnungen 5, 6 in der Flanke 3 b der Aufwölbung an den Boden 7 a des Kochgeschirres und an seinen Rand herangeführt.

Wie die Fig.3 zu erkennen gibt, ist es durch die erfindungsgemäße Gestaltung der Brennstelle 2 möglich, bei Brennstellen mit einem atmosphärischen Gasbrenner auf einen gesonderten Topfträger zu verzichten.

Die Figuren 4 und 5 zeigen zur Ausführungsform nach Fig. 3 alternative Ausführungsformen einer Brennstelle nach den Figuren 1 mit einem atmosphärischen Gasbrenner 4 a.

Bei der Ausführung nach Fig. 4 ist der die Brennstelle 2 bildende ausgeformte Bereich der Glas-/Glaskeramikplatte 1 im Durchmesser deutlich geringer als bei der Brennstelle gemäß Fig. 3. Direkt hinter den Öffnungen 5, 6 in der Flanke 3 b der Ausformung befinden sich die Öffnungen 4 c des Gasbrennerkranzes, so daß die Flammen 4 b des Gasbrenners durch die Öffnungen 5, 6 in der Flanke 3 b hindurch brennen können. Die Öffnungen 5, 6 in der Flanke 3 b können entweder einzeln für jedes Bohrloch 4 c im Brennerkranz oder aber als Langloch ausgeführt sein, dem gruppenweise Brennerkranzbohrungen 4 c zugeordnet sind, und die Flammen 4 b in diesen Langlochbereichen durch die Flanke 3 b hindurch brennen können. In den Bereichen der Flanke 3 b, in denen keine Öffnungen 5, 6 sind, sind im Brennerkranz ebenfalls keine Brennöffnungen 4 c vorgesehen.

Gegenüber Fig. 4 ist bei der Ausführung nach Fig. 5 auf einen separaten Brennerkranz des Gasbrenners 4 a verzichtet worden. Hier übernehmen die Bohrungen 5, 6 in der hochgewölbten Glas-/Glaskeramikplatte 1 direkt auch die Funktion des Brennerkranzes. In diesem Fall ist die Aufwölbung 3 der Glas-/Glaskeramikplatte 1 auch gleichzeitig Teil des Brenners 4 a, wodurch der Brenner aus weniger Bauteilen aufgebaut werden kann.

Bei der Ausführungsform nach Figur 1 ist die die Brennstelle 2 bildende Aufwölbung 3 kegelstumpfförmig ausgebildet, auf der Basis eines Kreiskegels. Die Topfaufstellfläche 3 a ist daher kreisförmig. Sie muß so groß gewählt sein, daß ein darauf abgestelltes Geschirr 7 eine ausreichende Standsicherheit hat.

Zum Aufstellen von länglichen Kochgeschirren, beispielsweise Brätern, ist die Aufwölbung 3 zweckmäßig so gestaltet, daß eine ovale Topfaufstellfläche ensteht (nicht dargestellt).

Die Fig. 6 zeigt eine Ausgestaltung der Aufwölbung 3 und der Topfaufstellfläche 3 a, die dem Kochgeschirr, insbesondere großem Kochgeschirr, mehr Standsicherheit bietet. Diese Ausgestaltung geht von einem runden oder ovalen Aufstellzentrum aus, an dem sternförmig Finger 3 c zur Vergrößerung der Aufstellfläche 3 a angeordnet sind. Diese Ausgestaltung ist insbesondere bei atmosphärischen Gasbrennern in einer Ausführungsform gemäß Fig. 4 und Fig. 5 vorteilhaft. Der Brennerkopf von atmosphärischen Brennern 4 a gemäß Fig. 4 und Fig. 5 ist im Durchmesser deutlich geringer als der Durchmesser eines Strahlungsbrenners 4 gemäß Fig. 2. Zum Größenvergleich mag auch Fig. 3 dienen. Wird nun die aus der Glas-/Glaskeramikplatte 1 ausgeformte Aufstellfläche 3 a für das Kochgeschirr 7 deutlich im Durchmesser verkleinert, so ist für das Kochgeschirr keine ausreichende Standsicherheit mehr gewährleistet. Diese Standsicherheit wird durch die Ausformung der Aufstellfläche 3 a als Stern wieder hergestellt. Gegenüber der aufskizzierten Ausführungsform mit vier Sternen 3 c sind auch Ausführungen mit drei, fünf, sechs oder mehr Sternen möglich.

Bei der Ausführungsform nach Fig. 6 sind die Öffnungen 6 in der Flanke 3 b der Aufwölbung 3 entsprechend der Darstellung in Fig. 1 als kreisrunde Öffnungen ausgebildet.

Die Öffnungen 5 oder 6 sind typischerweise entsprechend der Darstellung in Fig. 7 A in der Flanke 3 b der Aufwölbung 3 ausgeformt, d.h. ihre Achse steht senkrecht auf der Flankenfläche.

Diese Durchbrüche 5, 6 in den schrägen Flanken 3 b können bereits im planen Ausgangsglas eingebracht werden, oder aber auch erst nachträglich am bereits verformten Teil. Die Öffnungen 5, 6 können je nach Toleranzanforderung und Ausgestaltung der Öffnung durch mechanische Bohrer oder Fräser oder aber auch durch Wasserstrahl- oder Laserbearbeitung erzeugt werden. Ein Einbringen der Öffnungen 5, 6 mittels Ultraschall ist ebenfalls denkbar.

Die Fig. 7 C zeigt eine weitestgehend parallele Anordnung der Durchbrüche 5, 6 gegenüber der Glas-/Glaskeramikplattenebene an. Diese Ausgestaltung verhindert noch effizienter ein mögliches Eindringen von Flüssigkeit in das Innere des Kochfeldes. Ein schräger Verlauf der Kanäle wie in Fig. 7 B dargestellt, ist allerdings in den meisten Fällen schon ausreichend, da sich üblicherweise ein Verrunden der Öffnungsränder einstellt, was zu einer Verringerung des Eindringens möglicher Flüssigkeit führt.

## Patentansprüche (Patentansprüche für folgende(n) Vertragsstaat(en): NL)

1. Kochfeld mit einer Glas- oder Glaskeramikplatte (1) als Kochfläche und mindestens einer Kochstelle (2), die durch einen Gasbrenner (4, 4 a) beheizt wird, und durch eine Aufwölbung (3) mit umlaufender Flanke (3 b), in der Glas- oder Glaskeramikplatte (1) gebildet ist, **dadurch gekennzeichnet, daß** die Aufwölbung (3) als Plateau ausgebildet ist unterhalb welchem der Gasbrenner (4, 4 a) angeordnet ist, mit der Plateaufläche (3 a ) als Topfaufstellfläche und einer umlaufenden Flanke (3 b), in der Öffnungen (5, 6) ausgeformt sind.

2. Kochfeld nach Anspruch 1, **dadurch gekennzeichnet, daß** die Aufwölbung (3) kegelstumpfförmig ausgebildet ist.

3. Kochfeld nach Anspruch 1, **dadurch gekennzeichnet, daß** die Aufwölbung (3) sternförmig ausgebildet ist.

4. Kochfeld nach einem der Ansprüche 1 bis 3, **dadurch gekennzeichnet, daß** die Öffnungen in der umlaufenden Flanke (3 L) als Langlöcher (5) ausgebildet sind.

5. Kochfeld nach einem der Ansprüche 1 bis 3, **dadurch gekennzeichnet, daß** die Öffnungen in der umlaufenden Flanke (3 b) als kreisrunde Löcher (6) ausgebildet sind.

6. Kochfeld nach einem der Ansprüche 1 bis 5, **dadurch gekennzeichnet, daß** unterhalb der Aufwölbung (3) ein konventioneller Gasstrahlungsbrenner (4) mit Mischkammer (8) und Brennermedium (9) angeordnet ist, und die Basisfläche der Aufwölbung (3) so gewählt ist, daß der Gasstrahlungsbrenner (4) über einen Isolationsring (10) dichtend entlang der Peripherie der Basisfläche befestigbar ist.

7. Kochfeld nach einem der Ansprüche 1 bis 5, **dadurch gekennzeichnet, daß** unterhalb der Aufwölbung (3) ein konventioneller atmosphärischer Gasbrenner (4 a) angeordnet ist, und die Basisfläche der Aufwölbung (3) so gewählt ist, daß die Flammen (4 b) des atmosphärischen Gasbrenners (4 a) ausschließlich innerhalb der Auswölbung brennen.

8. Kochfeld nach einem der Ansprüche 1 bis 5, **dadurch gekennzeichnet, daß** unterhalb der Aufwölbung (3) ein atmosphärischer Gasbrenner (4 a) mit angepaßtem Brennerkranz angeordnet ist, und die Basisfläche der Aufwölbung (3) so gewählt ist, daß der Brennerkranz des Gasbrenners (4 a), mit seinen Kranzbohrungen (4 c) mit den Öffnungen (5, 6) in der umlaufenden Flanke fluchtend, so an der Innenseite der Flanke (3 b) anliegt, daß die Flammen (4 b) des atmoshärischen Gasbrenners (4 a) durch die Öffnungen (5, 6) hindurchbrennen.

9. Kochfeld nach einem der Ansprüche 1 bis 5, **dadurch gekennzeichnet, daß** unterhalb der Aufwölbung (3) ein atmosphärischer Gasbrenner (4 a) ohne Brennerkranz mit Gasdurchtrittsöffnungen im Brennerkopf angeordnet ist, und die Aufwölbung so gestaltet ist, daß der Brennerkopf derart eng an der Innenseite der umlaufenden Flanke (3 b) anliegt, daß das Gas-/Luftgemisch des atmosphärischen Gasbrenners (4 a) durch die Öffnungen (5, 6) in der umlaufenden Flanke (3 b) hindurchtritt und außerhalb der Flanke verbrennt.

10. Kochfeld nach einem der Ansprüche 1 bis 9, **dadurch gekennzeichnet, daß** die Öffnungen (5, 6) so in der umlaufenden Flanke (3 b) ausgeformt sind, daß ihre Längsachse senkrecht auf der Flankenfläche steht.

11. Kochfeld nach einem der Ansprüche 1 bis 9, **dadurch gekennzeichnet, daß** die Öffnungen (5, 6) so in der umlaufenden Flanke (3 b) ausgeformt sind, daß ihre Längsachse parallel zu der durch die Glas- oder Glaskeramikplatte (1) gebildeten ebenen Kochfläche verläuft.

## Patentansprüche (Patentansprüche für folgende(n) Vertragsstaat(en): DE, FR, GB, IT)

1. Kochfeld mit einer Glas- oder Glaskeramikplatte (1) als Kochfläche und mindestens einer Kochstelle (2), die durch einen Gasbrenner (4, 4 a) beheizt wird, und durch eine Aufwölbung (3) mit umlaufender Flanke (3 b), in der Glas- oder Glaskeramikplatte (1) gebildet ist, wobei die Aufwölbung (3) als Plateau ausgebildet ist, unterhalb weichem der Gasbrenner (4, 4 a) angeordnet ist, mit der Plateaufläche (3 a ) als Topfaufstellfläche und einer umlaufenden Flanke (3 b), in der Öffnungen (5, 6) ausgeformt sind,
**dadurch gekennzeichnet, daß** die Öffnungen in der umlaufenden Flanke (3 b) als kreisrunde Löcher (6) ausgebildet sind.

2. Kochfeld nach Anspruch 1, **dadurch gekennzeichnet, daß** die Aufwölbung (3) kegelstumpfförmig ausgebildet ist.

3. Kochfeld nach Anspruch 1, **dadurch gekennzeichnet, daß** die Aufwölbung (3) sternförmig ausgebildet ist.

4. Kochfeld nach einem der Ansprüche 1 bis 3, **dadurch gekennzeichnet, daß** unterhalb der Aufwölbung (3) ein konventioneller Gasstrahlungsbrenner (4) mit Mischkammer (8) und Brennermedium (9) angeordnet ist, und die Basisfläche der Aufwölbung (3) so gewählt ist, daß der Gasstrahlungsbrenner (4) über einen Isolationsring (10) dichtend entlang der Peripherie der Basisfläche befestigbar ist.

5. Kochfeld nach einem der Ansprüche 1 bis 3, **dadurch gekennzeichnet, daß** unterhalb der Aufwölbung (3) ein konventioneller atmosphärischer Gasbrenner (4 a) angeordnet ist, und die Basisfläche der Aufwölbung (3) so gewählt ist, daß die Flammen (4 b) des atmosphärischen Gasbrenners (4 a) ausschließlich innerhalb der Auswölbung brennen.

6. Kochfeld nach einem der Ansprüche 1 bis 3, **dadurch gekennzeichnet, daß** unterhalb der Aufwölbung (3) ein atmosphärischer Gasbrenner (4 a) mit angepaßtem Brennerkranz angeordnet ist, und die Basisfläche der Aufwölbung (3) so gewählt ist, daß der Brennerkranz des Gasbrenners (4 a), mit seinen Kranzbohrungen (4 c) mit den Öffnungen (5, 6) in der umlaufenden Flanke fluchtend, so an der Innenseite der Flanke (3 b) anliegt, daß die Flammen (4 b) des atmoshärischen Gasbrenners (4 a) durch die Öffnungen (5, 6) hindurchbrennen.

7. Kochfeld nach einem der Ansprüche 1 bis 3, **dadurch gekennzeichnet, daß** unterhalb der Aufwölbung (3) ein atmosphärischer Gasbrenner (4 a) ohne Brennerkranz mit Gasdurchtrittsöffnungen im Brennerkopf angeordnet ist, und die Aufwölbung so gestaltet ist, daß der Brennerkopf derart eng an der Innenseite der umlaufenden Flanke (3 b) anliegt, daß das Gas-/Luftgemisch des atmosphärischen Gasbrenners (4 a) durch die Öffnungen (5, 6) in der umlaufenden Flanke (3 b) hindurchtritt und außerhalb der Flanke verbrennt.

8. Kochfeld nach einem der Ansprüche 1 bis 7, **dadurch gekennzeichnet, daß** die Öffnungen (5, 6) so in der umlaufenden Flanke (3 b) ausgeformt sind, daß ihre Längsachse senkrecht auf der Flankenfläche steht.

9. Kochfeld nach einem der Ansprüche 1 bis 7, **dadurch gekennzeichnet, daß** die Öffnungen (5, 6) so in der umlaufenden Flanke (3 b) ausgeformt sind, daß ihre Längsachse parallel zu der durch die Glasoder Glaskeramikplatte (1) gebildeten ebenen Kochfläche verläuft.

## Claims (Claims for the following Contracting State(s): NL)

1. Hob having a glass or glass-ceramic plate (1) as a cooking surface and at least one cooking area (2) which is heated by a gas burner (4, 4a) and is formed in the glass or glass-ceramic plate (1) by an arched section (3) with a circumferential flank (3b), **characterized in that** the arched section (3) is in the form of a plateau beneath which the gas burner (4, 4a) is arranged, with the plateau surface (3a) as the surface on which a pan is placed and a circumferential flank (3b) in which openings (5, 6) are made.

2. Hob according to Claim 1, **characterized in that** the arched section (3) is in the form of a truncated cone.

3. Hob according to Claim 1, **characterized in that** the arched section (3) is in the form of a star.

4. Hob according to one of Claims 1 to 3, **characterized in that** the openings in the circumferential flank (3b) are in the form of slots (5).

5. Hob according to one of Claims 1 to 3, **characterized in that** the openings in the circumferential flank (3b) are in the form of circular holes (6).

6. Hob according to one of Claims 1 to 5, **characterized in that** a conventional radiant gas burner (4) having a mixing chamber (8) and burner medium (9) is arranged beneath the arched section (3), and the base area of the arched section (3) is chosen such that the radiant gas burner (4) can be attached in a sealing manner along the periphery of the base area by means of an insulating ring (10).

7. Hob according to one of Claims 1 to 5, **characterized in that** a conventional atmospheric gas burner (4a) is arranged beneath the arched section (3), and the base area of the arched section (3) is chosen such that the flames (4b) of the atmospheric gas burner (4a) burn only within the arched section.

8. Hob according to one of Claims 1 to 5, **characterized in that** an atmospheric gas burner (4a) having an matching burner ring is arranged beneath the arched section (3), and the base area of the arched section (3) is chosen such that the burner ring of the gas burner (4a), with its holes (4c) in the ring aligned with the openings (5, 6) in the circumferential flank, rests against the inner face of the flank (3b) such that the flames (4b) of the atmospheric gas burner (4a) burn through the openings (5, 6).

9. Hob according to one of Claims 1 to 5, **characterized in that** an atmospheric gas burner (4a) without a burner ring but with gas passage openings in the burner head is arranged beneath the arched section (3), and the arched section is designed such that the burner head rests closely against the inner face of the circumferential flank (3b) in such a way that the gas/air mixture of the atmospheric gas burner (4a) passes through the openings (5, 6) in the circumferential flank (3b) and ignites outside the flank.

10. Hob according to one of Claims 1 to 9, **characterized in that** the openings (5, 6) are made in the circumferential flank (3b) such that their longitudinal axis is perpendicular to the surface of the flank.

11. Hob according to one of Claims 1 to 9, **characterized in that** the openings (5, 6) are made in the circumferential flank (3b) such that their longitudinal axis runs parallel to the flat cooking surface which is formed by the glass or glass-ceramic plate (1).

## Claims (Claims for the following Contracting State(s): DE, FR, GB, IT)

1. Hob having a glass or glass-ceramic plate (1) as a cooking surface and at least one cooking area (2) which is heated by a gas burner (4, 4a) and is formed in the glass or glass-ceramic plate (1) by an arched section (3) with a circumferential flank (3b), wherein the arched section (3) is in the form of a plateau beneath which the gas burner (4, 4a) is arranged, with the plateau surface (3a) as the surface on which a pan is placed and a circumferential flank (3b) in which openings (5, 6) are made, **characterized in that** the openings in the circumferential flank (3b) are in the form of circular holes (6).

2. Hob according to Claim 1, **characterized in that** the arched section (3) is in the form of a truncated cone.

3. Hob according to Claim 1, **characterized in that** the arched section (3) is in the form of a star.

4. Hob according to one of Claims 1 to 3, **characterized in that** a conventional radiant gas burner (4) having a mixing chamber (8) and burner medium (9) is arranged beneath the arched section (3), and the base area of the arched section (3) is chosen such that the radiant gas burner (4) can be attached in a sealing manner along the periphery of the base area by means of an insulating ring (10).

5. Hob according to one of Claims 1 to 3, **characterized in that** a conventional atmospheric gas burner (4a) is arranged beneath the arched section (3), and the base area of the arched section (3) is chosen such that the flames (4b) of the atmospheric gas burner (4a) burn only within the arched section.

6. Hob according to one of Claims 1 to 3, **characterized in that** an atmospheric gas burner (4a) having an matching burner ring is arranged beneath the arched section (3), and the base area of the arched section (3) is chosen such that the burner ring of the gas burner (4a), with its holes (4c) in the ring aligned with the openings (5, 6) in the circumferential flank, rests against the inner face of the flank (3b) such that the flames (4b) of the atmospheric gas burner (4a) burn through the openings (5, 6).

7. Hob according to one of Claims 1 to 3, **characterized in that** an atmospheric gas burner (4a) without a burner ring but with gas passage openings in the burner head is arranged beneath the arched section (3), and the arched section is designed such that the burner head rests closely against the inner face of the circumferential flank (3b) in such a way that the gas/air mixture of the atmospheric gas burner (4a) passes through the openings (5, 6) in the circumferential flank (3b) and ignites outside the flank.

8. Hob according to one of Claims 1 to 7, **characterized in that** the openings (5, 6) are made in the circumferential flank (3b) such that their longitudinal axis is perpendicular to the surface of the flank.

9. Hob according to one of Claims 1 to 7, **characterized in that** the openings (5, 6) are made in the circumferential flank (3b) such that their longitudinal axis runs parallel to the flat cooking surface which is formed by the glass or glass-ceramic plate (1).

## Revendications (Revendications pour l'(les) Etat(s) contractant(s) suivant(s): NL)

1. Plan de cuisson, comprenant une plaque en verre ou en vitrocéramique (1) servant de surface de cuisson et au moins une zone de cuisson (2) qui est chauffée par un brûleur à gaz (4, 4a), et qui est formée par un bombement (3) avec un flanc périphérique (3b), dans la plaque en verre ou en vitrocéramique (1), **caractérisé en ce que** le bombement (3) est réalisé sous forme de plateau sous lequel est disposé le brûleur à gaz (4, 4a), la surface du plateau (3a) servant de surface pour poser les casseroles et avec un flanc périphérique (3b), dans lequel sont formées des ouvertures (5, 6).

2. Plan de cuisson selon la revendication 1, **caractérisé en ce que** le bombement (3) est réalisé sous la forme d'un tronc de cône.

3. Plan de cuisson selon la revendication 1, **caractérisé en ce que** le bombement (3) est réalisé en forme d'étoile.

4. Plan de cuisson selon l'une quelconque des revendications 1 à 3, **caractérisé en ce que** les ouvertures dans le flanc périphérique (3b) sont réalisées sous forme de trous oblongs (5).

5. Plan de cuisson selon l'une quelconque des revendications 1 à 3, **caractérisé en ce que** les ouvertures dans le flanc périphérique (3b) sont réalisées sous forme de trous ronds circulaires (6).

6. Plan de cuisson selon l'une quelconque des revendications 1 à 5, **caractérisé en ce qu'**en dessous du bombement (3) est disposé un brûleur radiant à gaz conventionnel (4) avec une chambre de mélange (8) et un milieu de brûleur (9), et la surface de base du bombement (3) est choisie de telle sorte que le brûleur radiant à gaz (4) puisse être fixé par le biais d'une bague d'isolation (10) de manière étanche le long de la périphérie de la surface de base.

7. Plan de cuisson selon l'une quelconque des revendications 1 à 5, **caractérisé en ce qu'**un brûleur à gaz atmosphérique conventionnel (4a) est disposé en-dessous du bombement (3), et la surface de base du bombement (3) est choisie de telle sorte que les flammes (4b) du brûleur à gaz atmosphérique (4a) brûlent exclusivement à l'intérieur du bombement.

8. Plan de cuisson selon l'une quelconque des revendications 1 à 5, **caractérisé en ce que** l'on dispose en dessous du bombement (3) un brûleur à gaz atmosphérique (4a) avec une couronne de brûleur adaptée, et la surface de base du bombement (3) est choisie de telle sorte que la couronne de brûleur du brûleur à gaz (4a) s'applique contre le côté interne du flanc (3b) en affleurement avec ses alésages de couronne (4c) avec les ouvertures (5, 6) dans le flanc périphérique, de telle sorte que les flammes (4b) du brûleur à gaz atmosphérique (4a) brûlent à travers les ouvertures (5, 6).

9. Plan de cuisson selon l'une quelconque des revendications 1 à 5, **caractérisé en ce que** l'on dispose en dessous du bombement (3) un brûleur à gaz atmosphérique (4a) sans couronne de brûleur avec des ouvertures de passage de gaz dans la tête de brûleur, et le bombement est configuré de telle sorte que la tête de brûleur s'applique étroitement contre le côté interne du flanc périphérique (3b) de telle sorte que le mélange gaz/air du brûleur à gaz atmosphérique (4a) traverse les ouvertures (5, 6) dans le flanc périphérique (3b) et brûle en dehors du flanc.

10. Plan de cuisson selon l'une quelconque des revendications 1 à 9, **caractérisé en ce que** les ouvertures (5, 6) sont formées dans le flanc périphérique (3b) de telle sorte que leur axe longitudinal se trouve à la verticale sur la surface du flanc.

11. Plan de cuisson selon l'une quelconque des revendications 1 à 9, **caractérisé en ce que** les ouvertures (5, 6) sont formées dans le flanc périphérique (3b) de telle sorte que leur axe longitudinal s'étende parallèlement à la surface de cuisson plane formée par la plaque de verre ou de vitrocéramique (1).

## Revendications (Revendications pour l'(les) Etat(s) contractant(s) suivant(s): DE, FR, GB, IT)

1. Plan de cuisson, comprenant une plaque en verre ou en vitrocéramique (1) servant de surface de cuisson et au moins une zone de cuisson (2) qui est chauffée par un brûleur à gaz (4, 4a), et qui est formée par un bombement (3) avec un flanc périphérique (3b), dans la plaque en verre ou en vitrocéramique (1), dans lequel le bombement (3) est réalisé sous forme de plateau sous lequel est disposé le brûleur à gaz (4, 4a), la surface du plateau (3a) servant de surface pour poser les casseroles et avec un flanc périphérique (3b), dans lequel sont formées des ouvertures (5, 6), **caractérisé en ce que** les ouvertures dans le flanc périphérique (3b) sont réalisées sous forme de trous ronds circulaires (6).

2. Plan de cuisson selon la revendication 1, **caractérisé en ce que** le bombement (3) est réalisé sous la forme d'un tronc de cône.

3. Plan de cuisson selon la revendication 1, **caractérisé en ce que** le bombement (3) est réalisé en forme d'étoile.

4. Plan de cuisson selon l'une quelconque des revendications 1 à 3, **caractérisé en ce qu'**en dessous du bombement (3) est disposé un brûleur radiant à gaz conventionnel (4) avec une chambre de mélange (8) et un milieu de brûleur (9), et la surface de base du bombement (3) est choisie de telle sorte que le brûleur radiant à gaz (4) puisse être fixé par le biais d'une bague d'isolation (10) de manière étanche le long de la périphérie de la surface de base.

5. Plan de cuisson selon l'une quelconque des revendications 1 à 3, **caractérisé en ce qu'**un brûleur à gaz atmosphérique conventionnel (4a) est disposé en-dessous du bombement (3), et la surface de base du bombement (3) est choisie de telle sorte que les flammes (4b) du brûleur à gaz atmosphérique (4a) brûlent exclusivement à l'intérieur du bombement.

6. Plan de cuisson selon l'une quelconque des revendications 1 à 3, **caractérisé en ce que** l'on dispose en dessous du bombement (3) un brûleur à gaz atmosphérique (4a) avec une couronne de brûleur adaptée, et la surface de base du bombement (3) est choisie de telle sorte que la couronne de brûleur du brûleur à gaz (4a) s'applique contre le côté interne du flanc (3b) en affleurement avec ses alésages de couronne (4c) avec les ouvertures (5, 6) dans le flanc périphérique, de telle sorte que les flammes (4b) du brûleur à gaz atmosphérique (4a) brûlent à travers les ouvertures (5, 6).

7. Plan de cuisson selon l'une quelconque des revendications 1 à 3, **caractérisé en ce que** l'on dispose en dessous du bombement (3) un brûleur à gaz atmosphérique (4a) sans couronne de brûleur avec des ouvertures de passage de gaz dans la tête de brûleur, et le bombement est configuré de telle sorte que la tête de brûleur s'applique étroitement contre le côté interne du flanc périphérique (3b) de telle sorte que le mélange gaz/air du brûleur à gaz atmosphérique (4a) traverse les ouvertures (5, 6) dans le flanc périphérique (3b) et brûle en dehors du flanc.

8. Plan de cuisson selon l'une quelconque des revendications 1 à 7, **caractérisé en ce que** les ouvertures (5, 6) sont formées dans le flanc périphérique (3b) de telle sorte que leur axe longitudinal se trouve à la verticale sur la surface du flanc.

9. Plan de cuisson selon l'une quelconque des revendications 1 à 7, **caractérisé en ce que** les ouvertures (5, 6) sont formées dans le flanc périphérique (3b) de telle sorte que leur axe longitudinal s'étende parallèlement à la surface de cuisson plane formée par la plaque de verre ou de vitrocéramique (1).
